# EUROPÄISCHE PATENTSCHRIFT

(11) **EP 0 131 255 B1**
(45) Veröffentlichungstag und Bekanntmachung des Hinweises auf die Patenterteilung: **18.05.1988**
(21) Anmeldenummer: 84107823.1
(22) Anmeldetag: 05.07.1984
(51) Int. Cl.: A44B 11/25

(54) **Schloss für Sicherheitsgurte**
Safety belt buckle
Boucle pour ceinture de sécurité

(30) Priorität: 09.07.1983 DE 3324850
(43) Veröffentlichungstag der Anmeldung: 16.01.1985
(73) Patentinhaber: AUTOFLUG GMBH, D-25462 Rellingen (DE)
(72) Erfinder: Harenberg, Holger, D-2084 Rellingen 1 (DE)
(74) Vertreter: Müller, Karl-Ernst, Dr., Dipl.-Ing.

(56) Entgegenhaltungen:
- EP-A- 0 023 122
- DE-A- 3 021 796

## Beschreibung

Die Erfindung betrifft ein Schloß für Sicherheitsgurte in Personenbeförderungsmitteln, mit einem Schloßgehäuse und einer in eine Öffnung desselben einsteckbaren und durch wenigstens ein Verriegelungsglied im Gehäuse zu sperrenden, von einem federbelasteten Auswerfer beaufschlagten Schloßzunge, wobei der Auswerfer bei nicht eingesteckter Schloßzunge von einer Verriegelungseinrichtung in einer die Einstecköffnung verschließenden Stellung festgehalten wird, welche beim Einstecken der Schloßzunge von dieser lösbar ist.

In der EP-A-0 023 122 ist ein gattungsgemäßes Schloß vorgeschlagen, mit welchem verhindert werden soll, daß Unbefugte mit einem Schraubenzieher durch die Eintrittsöffnung für die Schloßzunge in das Innere des Schlosses eindringen und das Schloß unbrauchbar machen können, indem der Auswerfer mit einem entsprechenden Gegenstand seiner Bahn folgend in das Gehäuse eingedrückt wird, wordurch es zu einer Fehlauslösung des Schlosses mit einem Einfall des Verriegelungsgliedes in die Bahn für die Schloßzunge kommt.

Hierzu weist der Auswerfer bei dem bekannten Schloß an seinem freien, in Kontakt mit der Schloßzunge stehenden Ende eine Ausnehmung auf, die derart ausgebildet ist, daß nach Auswerfen der Schloßzunge das Verriegelungsglied auf einer Seitenfläche des Auswerfers derart ruht, daß eine Ecke über die Ausnehmung überhängt und in sie hineinragt, wobei die Seitenfläche des Auswerfers einen Anschlag in der Nähe der Ecke des Verriegelungsgliedes aufweist, welche mit dem Verriegelungsglied in Eingriff steht und eine Einwärtsbewegung des Auswerfers verhindert, wobei der Kopfteil der Schloßzunge, wenn er in die Ausnehmung in den Auswerfer eingesetzt ist, mit der überhängenden Ecke des Verriegelungsgliedes in Eingriff kommt und dabei das Verriegelungsglied vom Anschlag freimacht und eine Einsatzbewegung des Auswerfers erlaubt. Bei dem bekannten Schloß wird also der Auswerfer in einer noch leicht zurückgezogenen Position im Inneren des Schloßgehäuses durch das Verriegelungsglied arretiert. Eine derartige konstruktive Ausgestaltung bedingt aber zwangsläufig, daß zwischen der Einführöffnung für die Schloßzunge und der Ausnehmung des Auswerfers ein Hohlraum entsteht, in den nach wie vor Fremdkörper, beispielsweise Münzen, eindringen oder eingelegt werden können, die dann beim Einschieben der Schloßzunge in das Innere des Schloßgehäuses gedrückt werden und hier ein ordnungsgemäßes Einrasten des Verriegelungsgliedes verhindern. Darüber hinaus kann sich in diesem Hohlraum leicht Schmutz, beispielsweise in Form von Staubpartikeln oder Zigarettenasche, ansammeln, der ebenfalls die Funktionstüchtigkeit des Schlosses beeinträchtigt.

Hinzu kommt der Nachteil einer vergleichsweise aufwendigen Schloßkonstruktion, wobei insbesondere die Verriegelungsstellung für die Schloßzunge und die vorderste Position des Auswerfers wegen der Doppelfunktion des Verriegelungsgliedes genau aufeinander abgestimmt sein müssen. Diese Doppelfunktion läßt sich dann auch nicht bei allen Schloßbauarten verwirklichen.

Soweit aus der DE-OS-30 21 796 weiterhin ein Schloß bekannt ist, bei dem die Einstecköffnung für die Schloßzunge durch einen entsprechend bemessenen Auswerfer verschlossen ist, dient diese Maßnahme lediglich der Verhinderung des Eindringens von Schmutzpartikeln; eine Sicherheit gegen das Einstecken von Fremdteilen in die Einstecköffnung für die Schloßzunge bietet dieses bekannte Schloß nicht.

Der Erfindung liegt daher die Aufgabe zugrunde ein Schloß für Sicherheitsgurte anzubieten, bei dem das Eindringen von Fremdkörpern und Schmutz in das Schloßinnere und eine unsachgemäße Manipulation am Schloß zuverlässig verhindert werden kann.

Die erfindungsgemäße Lösung dieser Ausgabe ergibt sich einschließlich vorteilhafter Ausgestaltungen und Weiterbildungen aus dem Inhalt der Patentansprüche, welche dieser Beschreibung nachgestellt sind.

Gemäß der Erfindung ist in vorteilhafter Weise die Verriegelungseinrichtung für den Auswerfer als Federelement mit Rastvor- und rücksprüngen ausgebildet. Wenn die Sicherheit noch weiter erhöht werden soll, sieht eine vorteilhafte Ausgestaltung der Erfindung vor, daß der Verriegelungsteil zusätzlich mit einem Druckelement unterstützt wird, welches diesen mit einer quer zur Einsteck- bzw. Auswurfrichtung verlaufenden Kraftkomponente beaufschlagt.

Darüber hinaus bewirkt die Verriegelungseinrichtung auch bei gelöster Schloßzunge einen sicheren Halt des Auswerfers, so daß Klappergeräusche verhindert werden.

Ein weiterer Vorteil der Erfindung ergibt sich daraus, daß die Verriegelungseinrichtung gleichzeitig die Einstecköffnung seitlich verschließt, so daß eine zusätzliche Sicherheit gegen das Eindringen von Schmutzpartikeln gegeben ist.

In der Zeichnung sind Ausführungsbeispiele der Erfindung in vereinfachter Darstellungsweise wiedergegeben, welche nachstehend erläutert werden. Es zeigen:
Fig. 1 eine auseinandergezogene Darstellung eines Gurtschlosses für einen Kraftfahrzeug-Sicherheitsgurt,
Fig. 2 eine Aufsicht auf ein Gurtschloß bei geöffnetem oberen Gehäusedeckel,
Fig. 3 eine Verriegelungseinrichtung in eingerasteter Position,
Fig. 4 eine Verriegelungseinrichtung, die durch die Schloßzunge gerade aufgedrückt wird,
Fig. 5 eine Verriegelungseinrichtung in gelöster Position.

In Figur 1 ist beispielhaft ein als Drucktastenschloß ausgebildetes Gurtschloß dargestellt. Es weist ein sogenanntes Zweiplattengehäuse 10 mit einer zwischen den beiden Platten verlaufenden Bahn 11 für eine plattenförmige Schloßzunge 12 auf. Diese enthält einen Durchbruch 13, in den ein orthogonal zu den Schloßgehäuseplatten 10 und zur Schloßzunge 12 angeordnetes Verriegelungsglied 14 einrasten kann, um das Gurtschloß zu schließen. Zum Ausrasten des Verriegelungsgliedes 14 und damit zum Öffnen des Schlosses dient eine Fingertaste 15, an die gabelförmig Vorsprünge 16 angeformt sind, welche das Verriegelungsglied 14 unterfassen. Eine Druckfeder 17 belastet das Verriegelungsglied 14 von oben her, so daß es ständig in die Verriegelungsstellung strebt. Anstelle der schwenkbaren Fingertaste kann auch eine nicht dargestellte Schiebetaste vorgesehen sein.

Die Bahn 11 für die Schloßzunge 12 ist einerseits nach außen hin offen und bildet dort eine trichterartige Einstecköffnung 18 für die Schloßzunge; an der entgegengesetzten Seite ist die Bahn 11 durch ein plattenförmiges Anschlußglied 19 für ein Verankerungsteil 20 geschlossen. Zur Verbindung des Schloßgehäuses 10 mit dem Anschlußglied 19 dient ein Niet 21. Im mittleren Bereich der Bahn 11 ist längsbeweglich ein Auswerfer 22 gelagert, der sich auf zwei seitlichen Auswerferfedern 23 abstützt, die den Auswerfer 22 in Richtung der Einstecköffnung 18 für die Schloßzunge 12 zu schieben streben. Bei eingesteckter Schloßzunge 12 stehen diese und der Auswerfer 22 miteinander in Berührung.

Das aus zwei Platten gebildete Schloßgehäuse 10, welches die wesentlichen Gurtkrafte aufnimmt und über das Verankerungsteil 20 in das Fahrzeug einleitet, wird außerlich durch zweckmäßig und ansprechend geformte Gehäusekappen, vorzugsweise aus Kunststoff, abgedeckt, und zwar durch eine Oberkappe 24 und eine Unterkappe 25. Diese lassen mit sich ergänzenden Gestaltungen die Einstecköffnung 18 und die Möglichkeit zum Zugriff auf die Fingertaste 15 frei. Die Zentrierung der Kappen aufeinander geschieht vorzugsweise durch Stifte und entsprechende Löcher. Außerdem sind nicht dargestellte Verbindungsschrauben vorgesehen. Die Innenflächen der Abdeckkappen 24, 25 sind zur Erfüllung verschiedener Funktionen profiliert gestaltet, beispielsweise hat die Unterkappe 25 aufstehende Rippen zum Positionieren und Halten des Gehäuses 10.

Im Bereich der Einstecköffnung 18 für die Schloßzunge 12 sind außenseitig jeweils eine als Rasteinrichtung ausgebildete Verriegelungseinrichtung 55 angeordnet, die nachstehend anhand der Figuren 2 bis 5 näher beschrieben werden.

Bei der hier dargestellten Ausführungsform der Erfindung besteht jeweils ein Teil der Rasteinrichtung aus einem federelement 30,31, das beispielsweise aus biegsamem Kunststoff gefertigt ist und in grober Annäherung die Gestalt eines S-förmigen Bandes aufweist, dessen Materialstärke in Abhängigkeit von den durchschnittlichen Belastungen bei der Benutzung des Gurtschlosses variiert. An den Enden der S-Form können Fortsetzungen vorgesehen sein, die insbesondere Befestigungs-und Stützfunktionen ausüben. Durch die beiden gegenläufigen Bögen der S-Gestalt lassen sich mehrfache Federwirkungen erzielen. Bei dem Federelement 30, 31 handelt es sich um einen selbständigen Bauteil, der bei der Montage des Schlosses in die Unterkappe 25 eingesetzt wird, welche zu diesem Zweck eine entsprechende Profilierung aufweist, und zwar dergestalt, daß der den eigentlichen Verriegelungsteil 60 bildende Abschnitt schwenkbar ist. Im dargestellten Ausführungsbeispiel kann der Verriegelungsteil 60 über den äußeren Arm 67 um den im äußeren Bereich der Schloßkappe angeordneten Drehpunkt 68 geschwenkt bzw. an-oder weggedrückt werden.

Die Anordnung des Federelementes 30, 31 bei der Montage erfolgt derart, daß der Verriegelungsteil 60 in seiner Verriegelungsstellung, d. h. bei nicht eingefahrener Schloßzunge 12 mit seiner Innenfläche 60b im wesentlichen parallel zur Seitenfläche 25a der Gehäusekappe 25 positioniert ist und daß er mit seiner Innenfläche 60a in die Bahn 11 für den Auswerfer 22 hineinragt.

Der Verriegelungsteil 60 ist im einzelnen wie folgt ausgebildet. Er weist auf seiner dem Auswerfer 22 zugewandten Fläche 60a etwa mittig eine senkrecht zu den Schloßgehäuseplatten 10 verlaufende, durchgehende Aussparung 62 auf. Die einen Rastrücksprung bildende Aussparung 62 ist durch entsprechend geneigte Form der zum freien Ende des Verriegelungsteils 60 weisenden Seitenfläche 64 so ausgebildet, daß sie im Bereich der Fläche 60a eine geringere Breite aufweist als an ihrem Grund. Die Fläche 64 bildet gleichzeitig eine Seite einer sich zum freien Ende des Verriegelungsteils 60 anschließenden Rastnase 61. Die gegenüberliegende Seite der Rastnase 61 wird durch eine von der Innenfläche 60a aus nach außen verlaufende Fläche gebildet, die gleichzeitig die Funktion einer Auflaufschräge 63 hat. Die Fläche der Auflaufschräge 63 verläuft wiederum senkrecht zu den Schloßgehäuseplatten 10.

An dem der Auflaufschräge 63 gegenüberliegenden Ende des Verriegelungsteils 60 ist dieses mit einer Rundung 65 versehen, die ihrerseits als Auflaufschräge für die Schloßzunge 12 dient, wie nachstehend noch ausgeführt wird.

Neben dem Federelement 30, 31 und seinem speziell ausgebildeten Verriegelungsteil 60 ist auch die Form des Auswerfers 22 an die des Verriegelungsteils 60 besonders angepaßt. Der Auswerfer 22 weist an seinem der Schloßzunge 12 zugewandten freien Ende seitlich Ausnehmungen 71 auf, wobei die dem freien Ende zugewandte Begrenzungsfläche 72 wiederum geneigt ausgebildet ist, so daß die durchgehende Ausnehmung 72 an der Seitenfläche 22a des Auswerfers 22 eine geringere Breite hat als an ihrem Grund.

Die Tiefe der Ausnehmung 62, die mit der Höhe der Rastnase 61 übereinstimmt, entspricht im wesentlichen auch der Tiefe der Ausnehmung 71 im Auswerfer 22.

Der Auswerfer 22 ist an seinem freien Ende mit einer konkaven Wölbung ausgerüstet, die der konvexen Krümmung des vorderen Einschubteils der Schloßzunge 12 entspricht. Die Eckbereiche 22c, 22d der konkaven Fläche 22e sind abgerundet ausgebildet.

Die Funktionsweise der dargestellten Verriegelungseinrichtung ist wie folgt.

Bei eingefahrener Schloßzunge 12 liegt jeder Verriegelungsteil 60 der Federelemente 30, 31 mit seiner Außenfläche 60a zumindest teilweise an den Außenflächen 12a der Schloßzunge 12 an (Fig. 5). Der Verriegelungsteil 60 kann in dieser Stellung keine Verriegelungsfunktion übernehmen, er bewirkt jetzt jedoch aufgrund der Federwirkung der Feder 30, 31 eine quer zur Einsteck- bzw. Auswurfrichtung verlaufende Kraftkomponente gegen die Schloßzunge 12, so daß diese seitlich festgehalten und ein Klappern der Schloßzunge vermieden wird. Dabei ist besonders vorteilhaft, wenn, wie in der Zeichnung dargestellt, beidseitig der Eintrittsöffnung die erfindungsgemäßen Verriegelungseinrichtungen 55 angeordnet sind, wodurch eine gleichmäßige Kraftverteilung und besonders sichere Verriegelung des Auswerfers 22, wie noch beschrieben wird, erreicht werden kann.

Nach dem Lösen der Schloßzunge 12 mit Hilfe des Verriegelungsgliedes 14 über die Drucktaste des Gurtschlosses wird dann der Auswerfer 22 über die seitlichen Auswurffedern 23 in Richtung auf die Eintrittsöffnung 18 vorgedrückt, wobei er, die Schloßzunge 12 vor sich herschiebend, diese aus dem Gurtschloßgehäuse herausdrückt. Sobald die Eckbereiche 22c, 22d des Auswerfers 22 aus der durch die Schloßgehäuseplatten 10 gebildeten Bahn 11 nach vorn heraustreten, laufen diese auf die Auflaufschrägen 63 der Verriegelungsteile 60 der Federelemente 30, 31 auf und drücken die Verriegelungsteile 60 aufgrund der stärkeren Federwirkung der Auswurffedern 23 gegenüber den Federelementen 30, 31 nach außen weg. Der Auswerfer 22 wird dann weiter vorgedrückt und jeder Verriegelungsteil 60 rastet, nachdem der Auswerfer 22 mit seinen Eckbereichen 22c, 22d die Rastnase 61 überlaufen hat, mit dieser in die Ausnehmungen 71 aufgrund der Federwirkung der Federelemente 30, 31 ein. Gleichzeitig umgreifen die Ausnehmungen 62 die Eckbereiche 22c, 22d des Auswerfers 22, so daß auch aufgrund der Hakenwirkung der schrägen Flächen 64, 72 eine doppelte Einrastung und damit eine sichere Verriegelung erreicht wird.

Zwischenzeitlich ist die Schloßzunge 12 aufgrund der ihr vom Auswerfer 22 aufgegebenen kinetischen Energie aus dem Schtoßgehäuse herausgeschnellt.

Durch die Verriegelung des Auswerfers 22 ist es anschließend so gut wie unmöglich, diesen mittels Fremdkörpern in das Schloßgehäuse wieder hereinzudrücken, weil die Rastnasen 61 mit ihren Flächen 64 eine sichere Anschlagfläche für die Eckbereiche 22c, 22d des Auswerfers 22 bilden.

Durch die sichere Arretierung des Auswerfers 22 können Münzen oder sonstige Fremdkörper nicht mehr in das Schloßinnere eingeführt werden, es kann jetzt auch nicht mehr mit Schraubenziehern oder dergleichen im Schloßinneren herummanipuliert werden.

Ein Lösen der Verriegelung ist vielmehr nur mit der Schloßzunge 12 selber oder - rein theoretisch - mit einem Körper gleicher Formgebung möglich.

Wird nämlich die Schloßzunge 12 wieder in das Schloßgehäuse eingeführt, so stößt sie mit ihren vorderen Eckbereichen zunächst gegen die Auflaufschrägen 65 der Verriegelungsteile 60 und drückt diese nach außen weg. Dadurch werden gleichzeitig die Rastnasen 61 nach außen herausgeführt, wodurch die Verriegelung mit dem Auswerfer 22 gelöst wird (Fig. 4) und beim weiteren Einschieben der Schloßzunge 12 wird der Auswerfer 22 in seine zurückgezogene Position gedruckt, bis das Verriegelungsglied 14 einrastet und die Schloßzunge 12 im Schloßgehäuse 10 festlegt.

Mit anderen Fremdkörpern, wie Münzen oder dergleichen kann die Verriegelungseinrichtung dagegen nicht gelöst werden, weil diese in der Regel nicht die Form des vorderen Endes der Schloßzunge aufweisen, die notwendig ist, um die Verriegelungsteile 60 wegdrücken und damit den Auswerfer 22 freilegen zu können. In verriegeltem Zustand bietet die Erfindung außerdem den Vorteil, daß keine Schmutzteilchen, wie Aschereste oder dergleichen in das Schloßinnere eindringen können, da die Verriegelungseinrichtung seitlich wie eine Dichtung wirkt.

Neben der dargestellten Ausführungsform bieten sich zahlreiche weitere Möglichkeiten an, eine Verriegelung des Auswerfers 22 zuverlässig zu erreichen. Beispielsweise kann ein Verriegelungsteil 60 über einen Arm unmittelbar an den Schloßgehäuseplatten 10 angelenkt werden, wobei zumindest der Arm eine ausreichende Federeigenschaft besitzen muß. Weitere Ausführungsbeispiele sind beispielhaft in den Patentansprüchen aufgeführt.

Bei einer Ausführungsform gemäß Anspruch 10 mit einer Kugel als Verriegelungselement sollte der Verriegelungsteil 60 vorzugsweise zusätzlich mit einem Druckelement, das eine Kraftkomponente quer zur Einsteck- bzw. Auswurfrichtung der SchIoBznnge 12 aufweist, ausgerüstet werden, damit sichergestellt wird, daß auch bei größeren Krafteinwirkungen diese Verriegelungseinrichtung nicht bzw. nur mit der Schloßzunge 12 gelöst werden kann.

Ein unterstützendes Druckelement wird bei dem in den Figuren 2 bis 5 dargestellten Ausführungsbeispiel in der Regel nicht erforderlich sein, wenn Federelemente 30, 31 mit ausreichender Federwirkung verwendet werden. Es kann aber unter Umständen herstellungsbedingt oder aus Kostengründen erforderlich sein, daß die Federwirkung der Federelemente 30, 31 und damit die Andruckkräfte des Verriegelungsteils 60 nicht ausreichend sind, um ein zuverlässiges Einrasten in die Aussparungen des Auswerfers 22 zu gewährleisten. In einem solchen Fall kann auch bei einer solchen Ausführungsform der Verriegelungsteil 60 mit einem Druckelement 66, beispielsweise einer Druckfeder zusätzlich unterstützt werden (in Figur 3 gestrichelt dargestellt).

Die in den Figuren dargestellte Ausführungsform gibt die zusätzliche Möglichkeit, über die Federwirkung der Arme 67 eine zusätzliche Druckkraft auf die schrägen Seitenkanten 34 der Schloßzunge 12 aufzugeben, wodurch die Schloßzunge 12-noch sicherer gehalten wird und ein Klappern der Schloßzunge im Schloßgehäuse bei eingerasteter Stellung völlig ausgeschlossen wird.

Die in der vorstehenden Beschreibung, den Patentansprüchen, der Zusammenfassung und der Zeichnung offenbarten Merkmale des Anmeldungsgegenstandes können sowohl einzeln als auch in beliebigen Kombinationen untereinander für die Verwirklichung der Erfindung in ihren verschiedenen Ausführungsformen wesentlich sein.

## Patentansprüche

1. Schloß für Sicherheitsgurte in Personenbeförderungsmitteln, mit einem Schloßgehäuse (10) und einer in eine Öffnung (18) desselben einsteckbaren und durch wenigstens ein Verriegelungsglied (14) im Gehäuse (10) zu sperrenden, von einem federbelasteten Auswerfer (22) beaufschlagten Schloßzunge (12), wobei der Auswerfer (22) bei nicht eingesteckter Schloßzunge (12) von einer Verriegelungseinrichtung (55) in einer die Einstecköffnung (18) verschließenden Stellung festgehalten wird, welche beim Einstecken der Schloßzunge (12) von dieser lösbar ist, dadurch gekennzeichnet, daß die Verriegelungseinrichtung (55) aus wenigstens einem Federelement (30, 31) besteht, das zum Festhalten des Auswerfers (22) in seiner vordersten Stellung in dessen Bewegungsbahn (11) hineinragt.

2. Schloß nach Anspruch 1, dadurch gekennzeichnet, daß das Federelement (30, 31) als selbständiger Bauteil im Inneren des Gurtschlosses angeordnet ist.

3. Schloß nach einem der Ansprüche 1 oder 2, dadurch gekennzeichnet, daß das Federelement (30, 31) im wesentlichen die Form eines S-förmigen Bandes aufweist und auf seinem den Verriegelungsteil bildenden Abschnitt (60) eine einen Rastrücksprung bildende Ausnehmung (62) und eine sich daran anschließende Auflaufschräge (63) unter Bildung einer dazwischenliegenden, einen Rastvorsprung bildenden Rastnase (61) aufweist und daß der der Auflaufschräge (63) gegenüberliegende Teil des Abschnittes (60) mit einer zweiten Auflaufschräge (65) mit entgegengesetzter Steigung ausgebildet ist und der Auswerfer (22) an einer oder beiden Längsseiten (22a, 22b) eine Ausnehmung (71) zur Aufnahme der Rastnase (61) aufweist.

4. Schloß nach Anspruch 3, dadurch gekennzeichnet, daß die Tiefe der Ausnehmung (71) des Auswerfers (22) etwa der Höhe der Rastnase (61) entspricht.

5. Schloß nach Anspruch 3 oder 4, dadurch gekennzeichnet, daß die Rastnase (61) die Ausnehmung (71) des Auswerfers (22) hintergreift.

6. Schloß nach einem der Ansprüche 1 bis 5, dadurch gekennzeichnet, daß der Auswerfer (22) in den Eckbereichen (22c, 22d) seiner mit der Schloßzunge (12) in Berührung tretenden Fläche (22e) abgerundet ausgebildet ist.

7. Schloß nach Anspruch 1, dadurch gekennzeichnet, daß die Verriegelungseinrichtung (55) am Schloßgehäuse (10) angelenkt ist.

8. Schloß nach einem der Ansprüche 1 oder 2 und 6, dadurch gekennzeichnet, daß in der Verriegelungseinrichtung (55) eine Kugel angeordnet ist, die die dem Auswerfer (22) zugewandte Fläche (60a) teilweise überragt und der Auswerfer (22) an mindestens einer seiner beiden Längsseiten (22a, 22b) eine der Form der Kugel im wesentlichen entsprechende, etwa halbkreisförmige Ausbuchtung zur Aufnahme des die Fläche (60a) überragenden Teils der Kugel aufweist.

9. Schloß nach Anspruch 8, dadurch gekennzeichnet, daß der Verriegelungsteil (60) an seinem zur Einstecköffnung (18) weisenden Ende eine zur Außenseite des Schloßgehäuses (10) verlaufende Auflaufschräge aufweist.

10. Schloß nach einem der Ansprüche 1 bis 9, dadurch gekennzeichnet, daß der den Verriegelungsteil (60) bildende Teil des Federelementes (30, 31) durch ein in Richtung auf den Auswerfer (22) wirkendes Druckelement (66) unterstützt wird.

11. Schloß nach Anspruch 10, dadurch gekennzeichnet, daß das Druckelement (66) eine Feder ist.

12. Schloß nach einem der Ansprüche 1 bis 11, dadurch gekennzeichnet, daß die Verriegelungseinrichtung (55) aus Kunststoff besteht.

13. Schloß nach einem der Ansprüche 1 bis 11, dadurch gekennzeichnet, daß die Verriegelungseinrichtung (55) aus Metall besteht.

## Claims

1. A buckle for safety belts in passenger carrying vehicles; the buckle includes a housing means (10) and a tongue (12) which can be inserted into an insertion opening (18) of said housing means (10); said tongue can be locked in said housing means (10) by at least one latching member (14), and is acted upon by a springloaded ejector (22), which is held by one arresting mechanism (55) in a position closing-off the insertion opening (18) when said tongue (12) is not inserted therein, that position being releasable by inserting the tongue (12), characterized in that the arresting mechanism (55) comprises at least one spring element (30, 31) which for arresting said ejector (22) in his foremost position is adapted to extend into the path in which said ejector (22) is movable.

2. A buckle according to claim 1, characterized in that the spring element (30, 31) is disposed in the interior of said belt buckle as an independent component.

3. A buckle according to one of claims 1 or 2, characterized in that said spring element (30, 31) essentially has the shape on an S-shaped band, and has a portion (60) which forms an arresting part; said arresting part includes a recess (62) which forms a recessed locking area, and adjacent thereto a first run-up slope (63); disposed between said recess (62) and said first run-up slope is a detent (61) in the form of a locking projection; that portion of said arresting part (60) disposed opposite to said first run-up slope (63) is in the form of a second run-up slope (65), with said first (63) and second (65) run-up slopes having opposite inclinations; said ejector (22) has two longitudinal sides (22a, 22b) at least one of which is provided with a recess (71) for receiving said detent (61).

4. A buckle according to claim 3, characterized in that the depth of said recess (71) of said ejector (22) corresponds approximately to the height of said detent (61).

5. A buckle according to claim 3 or 4, characterized in that said detent (61) interlocks with said recess (71) of said ejector (22).

6. A buckle according to one of the claims 1-5, characterized in that said ejector (22) acts on said buckle tongue (12) via a surface (22e) having rounded-off corner regions (22c, 22d)

7. A buckle according to claim 1, characterized in that said arresting mechanism (55) is connected to said housing means (10).

8. A buckle according to one of the claims 1 or 2 and 6, characterized in that said arresting mechanism (55) has a surface (60a) which is directed toward said ejector (22); in which a ball is disposed in said arresting mechanism and partially projects beyond said last-mentioned surface (60a) thereof; and in which said ejector (22) has two longitudinal sides (22a, 22b) at least one of which is provided with an approximately semicircular indentation which essentially corresponds to the shape of said ball, and which serves to receive that portion of the latter which projects beyond said aforementioned surface (60a) of said arresting mechanism.

9. A buckle according to claim 8, characterized in that said arresting part (60) has a portion directed toward said insertion opening (18), said portion being provided with a run-up slope which extends toward the outside of said housing means (10).

10. A buckle according to one of the claims 1-9, characterized in that a pressing element (66) is included which acts in the direction toward said ejector (22), and assists that portion of said spring element (30, 31) which forms said arresting part (60).

11. A buckle according to claim 10, characterized in that said pressing element (66) is a spring.

12. A buckle according to one of the claims 1-11, characterized in that said arresting mechanism (55) comprises synthetic material.

13. A buckle according to one of the claims 1-11, characterized in that said arresting mechanism (55) comprises metal.

## Revendications

1. Boucle de fermeture pour ceinture de sécurité dans des moyens de transport de personnes, avec un boîtier de boucle (10) et avec une languette de boucle (12) qui peut être enclenchée dans une ouverture (18) du boîtier, qui est bloquée dans le boîtier (10) par au moins un élément de verrouillage (14), et qui peut être sollicitée par un éjecteur (22) chargé par ressort, l'éjecteur (22) étant, lorsque la languette de boucle (12) n'est pas enclenchée, bloqué par un dispositif de verrouillage (55) à une position fermant l'ouverture d'enclenchement (18), position qui peut être supprimée par la languette de boucle (12) lors de l'enclenchement de cette dernière, caractérisée en ce que le dispositif de verrouillage (55) est constitué d'au moins un élément élastique (30, 31) qui, afin de bloquer l'éjecteur (22) à sa position la plus avant, fait saillie dans la voie de déplacement (11) de ce dernier.

2. Boucle selon la revendication 1, caractérisée en ce que l'élément élastique (30, 31) est une pièce indépendante disposée à l'intérieur de la boucle de ceinture de sécurité.

3. Boucle selon la revendication 1 ou 2, caractérisée en ce que l'élément élastique (30, 31) présente pour l'essentiel la forme d'une bande en S, et présente sur sa partie (60) constituant la pièce de verrouillage un évidement (62) formant un retrait d'ençlenchement et suivi d'un ergot (61) formant une saillie d'enclenchement puis d'un biais d'engagement (63),.et en ce que !a partie de la partie (60) qui est en vis-à-vis du biais d'engagement (63) est configurée avec un deuxième biais d'engagement (65) de pente opposée, et l'éjecteur (22) présente sur un de ses côtés longitudinaux (22a, 22b) ou sur les deux un évidement (71) destiné à recevoir l'ergot d'enclenchement (61).

4. Boucle selon la revendication 3, caractérisée en ce que la profondeur de l'évidement (71) de l'éjecteur (22) correspond approximativement à la hauteur de l'ergot d'enclenchement (61).

5. Boucle selon la revendication 3 ou 4, caractérisée en ce que l'ergot d'enclenchement (61) s'engage par l'arrière dans l'évidement (71) de l'éjecteur (22).

6. Boucle selon l'une des revendications 1 à 5, caractérisée en ce que l'éjecteur (22) est arrondi dans les zones de coins (22c, 22d) de sa face (22e) qui entre en contact avec la languette de boucle (12).

7. Boucle selon la revendication 1, caractérisée en ce que le dispositif de verrouillage (55) est articulé sur le boîtier de boucle (10).

8. Boucle selon l'une des revendications 1 ou 2 et 6, caractérisée en ce qu'une boule est disposée dans le dispositif de verrouillage (55), laquelle dépasse légèrement en hauteur la face (60a) tournée vers l'éjecteur (22), et l'éjecteur (22) présente sur au moins un de ses deux côtés longitudinaux (22a, 22b) un renflement approximativement semicylindrique correspondant sensiblement à la forme de la boule, qui est destiné à recevoir la partie de la boule qui dépasse de la face (60a).

9. Boucle selon la revendication 8, caractérisée en ce que la pièce de verrouillage (60) présente à son extrémité tournée vers l'ouverture d'enclenchement (18) un biais d'engagement s'étendant vers le côté extérieur du boîtier de boucle (10).

10. Boucle selon l'une des revendications 1 à 9, caractérisée en ce que la partie de l'élément élastique (30, 31) constituant la pièce de verrouillage (60) est assistée par un élément de compression (66) agissant en direction de l'éjecteur (22).

11. Boucle selon la revendication 10, caractérisée en ce que l'élément de compression (66) est un ressort.

12. Boucle selon l'une des revendications 1 à 11, caractérisée en ce que le dispositif de verrouillage (55) est réalisé en matière plastique.

13. Boucle selon l'une des revendications 1 à 11, caractérisée en ce que le dispositif de verrouillage (55) est réalisé en métal.
